# EUROPÄISCHE PATENTANMELDUNG

(11) **EP 3 181 794 A1**
(43) Veröffentlichungstag der Anmeldung: **21.06.2017**
(21) Anmeldenummer: 15200236.6
(22) Anmeldetag: 15.12.2015
(51) Int. Cl.: E06B 3/96, E06B 3/964

(54) **VERFAHREN ZUM VERBINDEN VON ZWEI HOHLKAMMERPROFILEN UNTERSCHIEDLICHEN QUERSCHNITTS**

(71) Anmelder: Profine GmbH, 53840 Troisdorf (DE)
(72) Erfinder: Holzeimer, Alexander, 66981 Münchweiler a.d. Rod (DE); Kuntz, Matthias, 66994 Dahn (DE); Mutter, Bernd, 66506 Maßweiler (DE); Sturni, Bruno, 67550 Eckwersheim (FR); Wenz, Norbert, 66953 Pirmasens (DE)
(74) Vertreter: Wübken, Ludger

(57) **Zusammenfassung**

Zum Verbinden von zwei Hohlkammerprofilen (1, 2) aus Kunststoff im Gehrungsbereich, die gleiche Bautiefen (4, 5), jedoch unterschiedliche Ansichtsbreiten (6, 7) aufweisen und die jeweils auf ihrer Innenseite (8, 9) einen Überschlag (10, 11) und eine die Sichtfläche (12, 13) dieser Innenseite (8, 9) bildende und den Überschlag (10, 11) überdeckende Wandung (14, 15) aufweisen, wird ein Verfahren mit folgenden Verfahrensschritten vorgeschlagen:
- die Hohlkammerprofile (1, 2) werden unter Bildung einer Gehrungsfläche unter 45° zur Längserstreckung abgelängt oder beschnitten;
- die Hohlkammerprofile (1, 2) werden im Gehrungsbereich (3) miteinander verschweißt;
- mittels spanender Bearbeitung wird ein Teilbereich der verschweißten Ecke entfernt, wobei die den Überschlag (10, 11) überdeckende Wandung (14, 15) als Überblattung (17) verbleibt;
- der ausgefräste Gehrungsbereich (3) wird mittels einer Endkappe (18) abgedeckt.

Das erfindungsgemäße Verfahren eignet sich besonders zur Herstellung von Türen mit Schlosskasten, insbesondere sogenannten Nebeneingangstüren, wie sie für Keller, Terrassen oder Balkone eingesetzt werden. Insbesondere wird das erfindungsgemäße Verfahren zur Herstellung von Stulptüren, und zwar insbesondere für den sog. Gehflügel, also den zuerst zu öffnenden Flügel, eingesetzt.

## Beschreibung

Die Erfindung betrifft ein Verfahren zum Verbinden von zwei Hohlkammerprofilen aus Kunststoff im Gehrungsbereich, wobei die beiden Hohlkammerprofile die gleiche Bautiefe, jedoch unterschiedliche Ansichtsbreiten aufweisen.

### Technisches Gebiet

Für die Herstellung von Fenstern und Türen werden in großem Ausmaß Hohlkammerprofile aus Kunststoff eingesetzt. Einer der wesentlichen Vorteile dieses Materials liegt in der Verschweißbarkeit im Gehrungsbereich. Üblicherweise werden Hohlkammerprofile aus Kunststoff daher im Gehrungsbereich unter 45° zur Längserstreckung abgelängt und miteinander verschweißt, wobei die einzelnen Hohlkammern, insbesondere auch die Stahlkammern, dicht miteinander verbunden werden.

Aus ästhetischen Gründen werden für Fensterflügel häufig Profile mit möglichst schmaler Ansichtsbreite bevorzugt. Bei abschließbar ausgeführten Flügeln für Türen, insbesondere für sogenannte Nebeneingangstüren, die z.B. für Keller, Terrassen und Balkone verwendet werden, ist wegen des einzusetzenden Schlosskastens der Einsatz von Profilen mit größerer Ansichtsbreite notwendig. Insbesondere bei Stulptüren aus Holz können auch an drei Seiten Profile mit schmaler Ansichtsbreite mit einem Profil mit größerer Ansichtsbreite für die Schlosskastenseite kombiniert werden.

### Stand der Technik

Aus der DE 197 43 489 C1 ist ein Verbinder für Flügelrahmen aus Holz bekannt, der zwei stumpf abgelängte Profile im Eckbereich miteinander verbindet. Grundsätzlich sind solche Eckverbinder für Holzprofile auch dergestalt denkbar, dass im Eckbereich schmale und breitere Flügelprofile miteinander verbunden werden können. So könnten auch Türen hergestellt werden, die an drei Seiten Holzprofile mit schmaler Ansichtsbreite und an der Schlossseite ein Profil mit breiterer Ansichtsbreite aufweisen.

Ein Eckverbinder gemäß der DE 197 43 489 C1 würde bei Kunststoffprofilen allerdings wegen der auch bei geschlossenem Flügel sichtbaren Bereiche des Eckverbinders stören.

### Aufgabe

Aufgabe der vorliegenden Erfindung ist es daher, ein Verfahren zum Verbinden von zwei Hohlkammerprofilen, insbesondere Flügelrahmenprofilen, aus Kunststoff im Gehrungsbereich zur Verfügung zu stellen, wobei die zu verbindenden Hohlkammerprofile gleiche Bautiefen, jedoch unterschiedliche Ansichtsbreiten aufweisen und wobei die beiden Hohlkammerprofile jeweils auf ihrer einen Seite, gewöhnlich der Innenseite, einen Überschlag und eine die Sichtfläche dieser Seite bildende und den Überschlag überdeckende Wandung aufweisen.

### Darstellung der Erfindung

Die Erfindung löst diese Aufgabe durch ein Verfahren nach Anspruch 1, bevorzugt in Verbindung mit einem oder mehreren der Merkmale der Ansprüche 2 bis 8. Anspruch 9 betrifft eine bevorzugte Verwendung dieses Verfahrens.

Der Kern der vorliegenden Erfindung liegt darin, die Hohlkammerprofile mit unterschiedlichen Ansichtsbreiten zunächst wie üblich im Gehrungsbereich unter 45°abzulängen bzw. zu beschneiden und im Gehrungsbereich miteinander zu verschweißen. Anschließend wird mit spanender Bearbeitung, insbesondere durch Fräsen, ein Teilbereich der verschweißten Ecke entfernt, wobei die den Überschlag überdeckende Wandung als sogenannte Überblattung stehen bleibt. Der ausgefräste Gehrungsbereich wird anschließend mittels einer Endkappe abgedeckt.

Nach einer ersten Ausführungsform der Erfindung steht nach dem Verschweißen der Hohlkammerprofile ein Teil der Gehrungsfläche des Hohlkammerprofils mit der größeren Ansichtsbreite über. Dieser in der Ansicht dreieckige Überstand kann bei der spanenden Bearbeitung der im Gehrungsbereich miteinander verschweißten Hohlkammerprofile mit entfernt werden. Grundsätzlich ist es aber auch möglich, bereits vor dem Verschweißen der Hohlkammerprofile diesen dreieckigen Bereich beispielsweise durch einen Sägeschnitt senkrecht zur Längserstreckung des breiteren Hohlkammerprofils zu entfernen. Weiterhin ist es möglich, das breitere Hohlkammerprofil zunächst durch einen senkrecht zur Längserstreckung des Hohlkammerprofils verlaufenden Schnitt auf die benötigte Länge zu schneiden und durch einen zweiten unter 45° geführten Schnitt die Gehrungsfläche zu erzeugen.

Nach einer bevorzugten Ausführung der Erfindung ist die Endkappe so ausgeführt, dass die Außenkonturen der beiden Hohlkammerprofile einschließlich der Überschläge fortgesetzt werden. Bevorzugt weist die Endkappe eine Dichtungsaufnahmenut auf, die die Dichtungsaufnahmenuten der Überschläge der Hohlkammerprofile jeweils fortsetzen. Bei dieser Ausführungsform der Erfindung wird nicht - wie sonst üblich - eine im PCE-Verfahren stoffschlüssig mit den Hohlkammerprofilen verbundene innere Anschlagdichtung eingesetzt, sondern im Anschluss an die erfindungsgemäße Herstellung des Flügels wird eine Dichtung, die einen Dichtungsfuß aufweist, in die umlaufende Dichtungsaufnahmenut eingerollt. Grundsätzlich ist es auch möglich, in Teilbereichen mit anextrudierter bzw. PCE-Dichtung und im Bereich der Endkappe mit einer eingerollten Dichtung zu arbeiten.

Nach einer besonders bevorzugten Ausführungsform der Erfindung erfolgt die spanende Bearbeitung der im Gehrungsbereich miteinander verschweißten Hohlkammerprofile derart, dass die Außenwandungen beider Hohlkammerprofile eine schmale äußere Überblattung bilden, die den dahinter zurückspringenden Profilbereich überragt.

Soweit in dieser Beschreibung und in den Ansprüchen die Begriffe "innen" und "außen" bzw. "innere" und "äußere" verwendet werden, bezieht sich dieses auf den üblichen Fall eines nach innen öffnenden Flügels. Selbstverständlich kann das erfindungsgemäße Verfahren auch bei außenöffnenden Flügeln eingesetzt werden, es handelt sich dann bei dem Überschlag nicht um den inneren, sondern den äußeren Überschlag etc. Der Überschlag dient in beiden Fällen als Anschlag des Flügels an den Blendrahmen.

Die spanende Bearbeitung der im Gehrungsbereich miteinander verschweißten Hohlkammerprofile erfolgt bevorzugt mittels eines Fräsers, wobei der Fräser parallel zur Längserstreckung des schmaleren Hohlkammerprofils geführt wird. In diesem Ausführungsfall der Erfindung weist die Endkappe einen kreissegmentförmigen Abschnitt auf, der mit der Fräsung korrespondiert.

Bei einer bevorzugten Ausführungsform der Erfindung springen die beiden Seitenflächen der Endkappe um einige 1/10 mm zurück. In diesen Bereichen wird vor der Montage vorteilhaft zusätzlich Klebstoff aufgebracht, so dass nach der Montage die Seitenflächen der Endkappe mit den Überblattungen verklebt werden. Hierdurch werden eine zusätzliche Abdichtung und eine höhere Eckfestigkeit erreicht. Die Endkappe kann alternativ oder vorteilhaft zusätzlich durch Schrauben mit den Hohlkammerprofilen verbunden werden.

Das erfindungsgemäße Verfahren eignet sich besonders zur Herstellung von Türen mit Schlosskasten, insbesondere sogenannten Nebeneingangstüren, wie sie für Keller, Terrassen oder Balkone eingesetzt werden. Insbesondere wird die Erfindung vorteilhaft für Stulptüren, und zwar insbesondere für den sog. Gehflügel, also den zuerst zu öffnenden Flügel, eingesetzt.

### Kurze Beschreibung der Zeichnung

Die Erfindung wird nachfolgend anhand eines Ausführungsbeispiels sowie der Zeichnung näher erläutert. Es zeigen dabei:
- Fig. 1: einer Innenansicht eines erfindungsgemäßen Türflügels einschließlich Türrahmen;
- Fig. 2: die entsprechende Außenansicht des Türflügels mit Rahmen gemäß Fig. 1;
- Fig. 3: ein Horizontalschnitt durch die Tür mit Rahmen gemäß Fig. 1 und 2;
- Fig. 4: eine Ansicht eines Türflügels mit drei im Gehrungsbereich miteinander verschweißten schmalen und einem breiten Flügelprofil von innen;
- Fig. 5: eine Ansicht des Türflügels nach dem Verschweißen und vor dem Fräsen von der Innenseite;
- Fig. 6: eine perspektivische Ansicht des unteren rechten Eckbereichs gemäß Fig. 5 von außen;
- Fig. 7: eine Ansicht des Eckbereichs von außen nach dem Fräsen;
- Fig. 8: eine perspektivische Ansicht des Eckbereichs von außen nach dem Fräsen;
- Fig. 9: eine perspektivische Ansicht der Endkappe in der Aufsicht auf den Verbindungsbereich;
- Fig. 10: eine perspektivische Ansicht der Endkappe von der Außenseite;
- Fig. 11: eine perspektivische Ansicht der Endkappe mit Dichtpad;
- Fig. 12: eine Ansicht des Eckbereichs von außen nach der Fräsung;
- Fig. 13: eine Ansicht auf die Flügelecke mit Fräsung;
- Fig. 14: eine perspektivische Ansicht des Eckbereichs von außen nach der Fräsung;
- Fig. 15 bis 17: das Aufsetzen der Endkappe im Eckbereich

### Bester Weg zur Ausführung der Erfindung

In dem nachfolgend dargestellten Ausführungsbeispiel wird eine nach innen öffnende Nebeneingangstür aus drei schmalen Hohlkammerprofilen 1 mit einer Bautiefe 4 von 76 mm und einer Ansichtsbreite 6 auf der Innenseite von 39 mm sowie - von der Rauminnenseite gesehen - rechts angeordnetem breiterem Hohlkammerprofil 2, das ebenfalls eine Bautiefe 5 von 76 mm, jedoch eine Ansichtsbreite 7 auf der Innenseite von 79 mm aufweist, hergestellt. Alle Profile bestanden aus PVC-u. Bei dem dargestellten System handelt es sich um ein Mitteldichtungssystem.

In Fig. 1 ist eine erfindungsgemäße Nebeneingangstür einschließlich Blendrahmen 40 (Zarge) in der Ansicht von innen und in Fig. 2 in der Außenansicht sowie in Fig. 3 als Horizontalschnitt AA dargestellt. Das schmalere Hohlkammerprofils 1 ist mit einer Stahlverstärkung 25 und das breitere Hohlkammerprofils 2 mit einer Stahlverstärkung 26 versteift. Die Überschläge 10, 11 überdecken - wie üblich - den Blendrahmen 40 und liegen über die innere Anschlagdichtung an diesem an.

Zur erfindungsgemäßen Herstellung der Nebeneingangstür werden die Hohlkammerprofile 1, 2 zunächst unter einem Winkel von 45° abgelängt und, wie in Fig. 4 und 5 zu erkennen, im Gehrungsbereich 3 miteinander verschweißt. Die Schweißnaht 20 verläuft dementsprechend ebenfalls im Winkel von 45° zur Längserstreckung. Das breitere Hohlkammerprofil 2 bildet dabei im Eckbereich einen dreieckigen Überstand 16, der beim nachfolgenden Fräsvorgang mit entfernt wird.

In Fig. 4 ist der untere rechte Eckbereich bereits ausgefräst, während der obere rechte Eckbereich noch gefräst werden muss. Die Fräsung erfolgt mittels eines aus drei Segmenten bestehenden kreisrunden Fräsers, dessen Rotationsachse senkrecht zur Verglasungsebene und damit senkrecht zur Innensichtfläche 12, 13 verläuft.

Der Fräser wird parallel zur Längserstreckung des oberen bzw. unteren horizontal verlaufenden schmalen Hohlkammerprofils 1 geführt, so dass ein zurückspringender Profilbereich 34 mit kreisbogenförmig auslaufendem Fräsbild entsteht. Der Fräser weist rauminnenseitig eine tiefe und raumaußenseitig eine kleine Abstufung auf, so dass beim Fräsen zwar der Überstand 16 entfernt, jedoch die Wandungen 14, 15 der Hohlkammerprofile 1 und 2 stehen bleiben. Diese Wandungen 14, 15 bilden die Überblattung 17 (Fig. 8). An der Außenseite stehen nach dem Fräsen die Außenwandungen 31, 32 ebenfalls gegenüber dem zurückspringenden Profilbereich 34 um einige mm über und bilden dabei die schmale äußere Überblattung 33 (Fig. 7).

In Fig. 5 ist der Flügel nach dem Verschweißen, jedoch vor dem Fräsen in der Aufsicht auf die Innenseiten 8, 9 dargestellt. Die Ansichtsbreite 6 des schmaleren Hohlkammerprofils 1 und die Ansichtsbreite 7 des breiteren Hohlkammerprofils 2, wie sie in Fig. 3 und 5 dargestellt sind, beziehen sich jeweils auf die Innenansicht ohne Glasleiste. In Fig. 5 ist die Griffolive 37 eingezeichnet, um die Lage des Schlosskastens in dem breiteren Hohlkammerprofil 2 anzudeuten.

In Fig. 6 ist der Gehrungsbereich 3 der verschweißten, jedoch noch nicht gefrästen Hohlkammerprofile 1, 2 in perspektivischer Ansicht dargestellt. In Fig. 6 sind insbesondere die Überschläge 10 der Hohlkammerprofile 1 und 2 sowie die Außenwandung 32 des Hohlkammerprofils 2 zu erkennen.

In den Fig. 9 bis 11 ist die erfindungsgemäß eingesetzte Endkappe 18 mit dem Dichtpad 23 in verschiedenen perspektivischen Ansichten dargestellt. Die Endkappe 18 wurde im Spritzgussverfahren aus thermoplastischem Kunststoff hergestellt. Das Dichtpad 23 aus Moosgummi ist auf der kreisbogenförmig auslaufenden Unterseite der Endkappe 18 aufgelegt, kann bei Bedarf aber auch mit dieser verklebt werden. Das Dichtpad 23 dient dazu, die offenen Enden der Hohlkammern 22 und insbesondere der Stahlkammern 27, 28 abzudichten. Die Kontur der Unterseite der Endkappe 18 entspricht exakt der Fräskontur im Gehrungsbereich 3 der Hohlkammerprofile 1, 2 (Fig. 8).

Das Montieren der Endkappe 18 im Gehrungsbereich 3 ist in den Fig. 15 bis 17 dargestellt: die Endkappe 18 wird nach Befestigen des Dichtpads 23 zunächst mit den beiden vorderen Zapfen 39 in die offenen Hohlkammern 22 des schmalen Hohlkammerprofils 1 eingeschoben und danach mit einer leichten Drehbewegung auf die gefräste Stirnfläche des breiteren Hohlkammerprofil 2 geschwenkt, wobei die Zapfen 21, 21', 21" und 21'" in die offenen Enden der Hohlkammern 22 des Hohlkammerprofils 2 eintauchen. Abschließend werden zwei Schrauben 24 eingedreht. Der Zapfen 21" dient dabei zugleich der Führung und Abstützung der Schraube 24.

Bei dem dargestellten Ausführungsbeispiel springen die beiden Seitenflächen 41, 41' der Endkappe 18 um einige 1/10 mm zurück. In diesen Bereichen wird vor der Montage zusätzlich Klebstoff aufgebracht, so dass nach der Montage die Seitenflächen 41, 41' der Endkappe 18 mit den Überblattungen 17 und 33 verklebt werden. Hierdurch werden eine zusätzliche Abdichtung und eine höhere Eckfestigkeit erreicht.

In Fig. 12 bis 14 ist der Eckbereich von außen (Fig. 12 und 14) bzw. von der Seite (Fig. 13) nach dem Fräsen dargestellt, wobei insbesondere die Außenwandung 31 des schmaleren Hohlkammerprofils 1, die die Außensichtfläche 29 bildet, und die Außenwandung 32 des breiteren Hohlkammerprofils 2, die die Außensichtfläche 30 bildet, zu erkennen ist. Die Außenwandungen 31 und 32 stehen gegenüber der zurückspringenden Fräsung (zurückspringenden Profilbereich 34) um wenige Millimeter über und bilden damit die äußere Überblattung 33. Die Breite der Endkappe 18 entspricht der Breite des zurückspringenden Profilbereichs 34 und damit dem Abstand der äußeren Überblattung 33 bis zur inneren Überblattung 17.

In den Fig. 15 - 17 ist dargestellt, dass die äußere Überblattung 33 und die innere Überblattung 17 die Endkappe 18 so abdecken, dass die Endkappe 18 in der Ansicht von innen und - bei geschlossenem Flügel - von außen nicht zu sehen ist. In den Fig. 15 - 17 sind ebenfalls die Dichtungsaufnahmenuten 36, 36' im Bereich der Überschläge 10, 11 der Hohlkammerprofile 1, 2 sowie die Dichtungsaufnahmenut 35 der Endkappe dargestellt.

### Legende

- 1: Hohlkammerprofil (schmal)
- 2: Hohlkammerprofil (breit)
- 3: Gehrungsbereich
- 4: Bautiefe (schmales Hohlkammerprofil)
- 5: Bautiefe (breites Hohlkammerprofil)
- 6: Ansichtsbreite (schmales Hohlkammerprofil)
- 7: Ansichtsbreite (breites Hohlkammerprofil)
- 8: Innenseite (schmales Hohlkammerprofil)
- 9: Innenseite (breites Hohlkammerprofil)
- 10: Überschlag (schmales Hohlkammerprofil)
- 11: Überschlag (breites Hohlkammerprofil)
- 12: Innensichtfläche (schmales Hohlkammerprofil)
- 13: Innensichtfläche (breites Hohlkammerprofil)
- 14: Wandung (schmales Hohlkammerprofil)
- 15: Wandung (breites Hohlkammerprofil)
- 16: Überstand
- 17: Überblattung
- 18: Endkappe
- 19: Kreisbogen
- 20: Schweißnaht
- 21 , 21', 21", 21"': Zapfen
- 22: Hohlkammern
- 23: Dichtpad
- 24: Schraube
- 25: Stahlverstärkung (schmales Hohlkammerprofil)
- 26: Stahlverstärkung (breites Hohlkammerprofil)
- 27: Stahlkammer (schmales Hohlkammerprofil)
- 28: Stahlkammer (breites Hohlkammerprofil)
- 29: Außensichtfläche (schmales Hohlkammerprofil)
- 30: Außensichtfläche (breites Hohlkammerprofil)
- 31: Außenwandung (schmales Hohlkammerprofil)
- 32: Außenwandung (breites Hohlkammerprofil)
- 33: äußere Überblattung
- 34: zurückspringender Profilbereich
- 35: Dichtungsaufnahmenut Endkappe
- 36, 36': Dichtungsaufnahmenut Hohlkammerprofil
- 37: Griffolive
- 38: Linie (Frästiefe)
- 39: Zapfen
- 40: Blendrahmen
- 41, 41': Seitenflächen Endkappe
- 42: Glasleiste

## Patentansprüche

1. Verfahren zum Verbinden von zwei Hohlkammerprofilen (1, 2) aus Kunststoff im Gehrungsbereich (3),
- wobei die beiden Hohlkammerprofile (1, 2) gleiche Bautiefen (4, 5), jedoch unterschiedliche Ansichtsbreiten (6,7) aufweisen,
- wobei die beiden Hohlkammerprofile (1, 2) jeweils auf ihrer einen Seite (Innenseite 8, 9) einen Überschlag (10, 11) und eine die Sichtfläche dieser Seite (Innensichtfläche 12, 13) bildende und den Überschlag (10, 11) überdeckende Wandung (14, 15) aufweisen,
**gekennzeichnet durch** folgende Verfahrensschritte:
- die Hohlkammerprofile (1, 2) werden unter Bildung einer Gehrungsfläche unter 45° zur Längserstreckung abgelängt oder beschnitten;
- die Hohlkammerprofile (1, 2) werden im Gehrungsbereich (3) miteinander verschweißt;
- mittels spanender Bearbeitung wird ein Teilbereich der verschweißten Ecke entfernt, wobei die den Überschlag (10, 11) überdeckende Wandung (14, 15) als Überblattung (17) verbleibt;
- der ausgefräste Gehrungsbereich (3) wird mittels einer Endkappe (18) abgedeckt.

2. Verfahren nach Anspruch 1, **dadurch gekennzeichnet, dass** die Endkappe (18) die Außenkonturen der beiden Hohlkammerprofile (1, 2) einschließlich der Überschläge (10, 11) fortsetzt.

3. Verfahren nach Anspruch 1 oder 2, **dadurch gekennzeichnet, dass** nach dem Verschweißen der Hohlkammerprofile (1, 2) im Gehrungsbereich ein Teil der Gehrungsfläche des Hohlkammerprofils (2) mit der größeren Ansichtsbreite (7) einen Überstand (16) bildet und dass mit der spanenden Bearbeitung der im Gehrungsbereich (3) miteinander verschweißten Hohlkammerprofile (1, 2) der Überstand (16) entfernt wird.

4. Verfahren nach einem der Ansprüche 1 bis 3, **dadurch gekennzeichnet, dass** die beiden Hohlkammerprofile (1, 2) eine die Sichtfläche der anderen Seite (Außensichtflächen 29, 30) bildende Wandung (Außenwandungen 31, 32) aufweisen, und dass die spanende Bearbeitung der im Gehrungsbereich (3) miteinander verschweißten Hohlkammerprofile (1, 2) derart erfolgt, dass ein Teil der Wandung (Außenwandungen 31, 32) als weitere Überblattung (äußere Überblattung 33) den dahinter zurückspringenden Profilbereich (34) überragt.

5. Verfahren nach einem der Ansprüche 1 bis 4, **dadurch gekennzeichnet, dass** die spanende Bearbeitung der im Gehrungsbereich miteinander verschweißten Hohlkammerprofile (1, 2) mittels eines Fräsers erfolgt, wobei der Fräser parallel zur Längserstreckung des schmaleren Hohlkammerprofils (1) geführt wird.

6. Verfahren nach einem der Ansprüche 1 bis 5, **dadurch gekennzeichnet, dass** die Endkappe (18) einen kreissegmentförmigen Abschnitt aufweist.

7. Verfahren nach einem der Ansprüche 1 bis 6, **dadurch gekennzeichnet, dass** die Endkappe (18) eine Dichtungsaufnahmenut (35) aufweist, die die Dichtungsaufnahmenuten (36, 36') der Überschläge (10, 11) der Hohlkammerprofile (1, 2) fortsetzt.

8. Verfahren nach einem der Ansprüche 1 bis 7, **dadurch gekennzeichnet, dass** die Endkappe (18) Seitenflächen (41, 41') aufweist, die mit den Überblattungen (17, 33) durch Kleben verbunden werden.

9. Verwendung eines Verfahrens nach einem der Ansprüche 1 bis 8 zur Herstellung eines Flügels einer Tür oder einer Fenstertür, insbesondere eines Gehflügels eines Stulpfensters oder einer Stulptür.
